# EUROPÄISCHE PATENTSCHRIFT

(11) **EP 0 324 169 B1**
(45) Veröffentlichungstag und Bekanntmachung des Hinweises auf die Patenterteilung: **04.09.1991**
(21) Anmeldenummer: 88121757.4
(22) Anmeldetag: 28.12.1988
(51) Int. Cl.: E03C 1/01, E03D 11/14

(54) **Installationsblock**
Installation unit
Bloc d'installation

(30) Priorität: 14.01.1988 DE 3800840
(43) Veröffentlichungstag der Anmeldung: 19.07.1989
(73) Patentinhaber: MERO-Werke Dr.-Ing. Max Mengeringhausen GmbH & Co., D-97064 Würzburg (DE)
(72) Erfinder: Knappe, Dieter, D-8702 Zell (DE); Schurz, Klaus, D-8702 Zell (DE); Tallner, Gerhard, D-8714 Geestdorf (DE)

(56) Entgegenhaltungen:
- CH-A- 655 342
- DE-A- 2 639 018
- DE-A- 3 617 617
- DE-U- 8 322 284

## Beschreibung

Die Erfindung bezieht sich auf einen Installationsblock mit einem Zargenrahmen aus Profilblechteilen, der mit einem auf einem Rohboden abstützbaren Traggestell aus miteinander verschweißten Profilelementen verbunden ist, an dem wenigstens ein Sanitärkörper sowie die Ver- und Entsorgungsleitungen befestigt sind, während innerhalb des Zargenrahmens Armaturen und ggf. ein Spülkasten angeordnet sind.

Ein derartiger Installationsblock ist z.B. durch das DE-Gm 7914421 oder durch die DE-OS 3617617 bekannt. Das auf dem Rohboden abstützbare Traggestell ist bei diesen Konstruktionen mittels entsprechender Querprofilrohre an den beiden vertikalen Profilblechteilen des Zargenrahmens innen angeschweißt. Diese Verbindungsart hat den Nachteil, daß erst nach Abschluß der Schweißarbeiten der Zargenrahmen mit dem Traggestell mit einem Rostschutzüberzug, in der Regel einem Zinküberzug, versehen werden kann. Dies ist umständlich und teuer, da für die Herstellung des Zargenrahmens von vorneherein zweckmäßigerweise verzinktes Stahlblech verwendet werden kann.

Der Erfindung liegt die Aufgabe zugrunde, die obigen Mängel zu beseitigen und einen Installationsblock zu schaffen, bei dem der Zargenrahmen mit dem Traggestell so verbunden ist, daß vorher auf den Zargenrahmen und das Traggestell aufgebrachte Rostschutzüberzüge, vorzugsweise Zinküberzüge nicht beschädigt werden.

Gemäß der Erfindung wird obige Aufgabe dadurch gelöst, daß
a) das Traggestell zwei im Abstand der beiden vertikalen Profilblechteile des Zargenrahmens angeordnete, vertikale Anschlußelemente aufweist,
b) die Anschlußelemente so profiliert sind, daß sie in die vertikalen Profilblechteile des Zargenrahmens passend eingreifen und
c) die Anschlußelemente an den vertikalen Profilblechteilen des Zargenrahmens durch zahlreiche Preßfügestellen befestigt sind.
   Diese Preßfügestellen werden durch lokale Kaltverformung der Profilblechteile des Zargenrahmens und der Anschlußelemente des Traggestells hergestellt, so daß Rostschutzüberzüge, insbesondere Zinküberzüge nicht beschädigt werden. Der Zargenrahmen kann daher vorteilhaft aus verzinktem Stahlblech gefertigt werden, und das Traggestell aus miteinander verschweißten Stahl-Profilelementen kann vor seiner Verbindung mit dem Zargenrahmen für sich verzinkt oder mit einem anderen Rostschutzüberzug versehen werden. Die Herstellung des Installationsblocks wird dadurch im Vergleich zum Stand der Technik wirtschaftlicher. Die Anschlußelemente des Traggestells verstärken ferner vorteilhaft die vertikalen Profilblechteile des Zargenrahmens, so daß der Installationsblock nicht nur zur "Einmauerung" in gemauerte Wände, sondern vor allem auch zum Einbau in Leichtbauwände oder Hohlräume zwischen gemauerten Wänden und vorgesetzten Wandplatten (Trockenausbau) geeignet ist. Man braucht für den zuletzt genannten Anwendungsfall vorteilhaft nicht auf zusätzliche verstärkende Einschubbleche zurückgreifen, wie dies beim Installationsblock nach der DE-OS 3617617 erforderlich ist.

Ausgestaltungen der Erfindung gehen aus den Unteransprüchen hervor. Wenn das Traggestell in bekannter Weise zwei horizontale, in Abstand voneinander angeordnete Profilelemente aufweist, an deren Enden die Anschlußelemente angeschweißt sind, die von innen in die Profilblechteile des Zargenrahmens eingreifen, wird der Zusammenbau des Zargenrahmens mit dem Traggestell vereinfacht. Der Zargenrahmen kann nämlich einfach auf die Anschlußelemente des Traggestells aufgeschoben werden, woraufhin die Verbindung zwischen diesen Teilen durch Preßfügen erfolgen kann.

Wenn nach noch einer Weiterbildung der Erfindung die Bauhöhe der Anschlußelemente höchstens der Hälfte der Bauhöhe des Zargenrahmens entspricht, wird eine Material- und damit Gewichtseinsparung bei einer in der Regel ausreichenden Versteifung des Zargenrahmens durch die Anschlußelemente erreicht.

Wenn nach noch einer Weiterbildung der Erfindung wenigstens das untere der zwei horizontalen Profilelemente des Traggestells ein Blechteil mit einem flachen, im wesentlichen U-förmigen Querschnitt ist, welches die offene Unterseite des Zargenrahmens im wesentlichen abschließt, erfüllt dieses Blechteil vorteilhaft eine Doppelfunktion. Der erforderliche Abschluß des unten an sich offenen Zargenrahmens durch ein eigenes Abschlußelement wird dadurch nämlich überflüssig.

Noch eine Weiterbildung der Erfindung ist dadurch gekennzeichnet, daß wenigstens die beiden vertikalen Profilblechteile des Zargenrahmens und die Anschlußelemente des Traggestells jeweils einen nach außen offenen, flachen, im wesentlichen U-förmigen Querschnitt mit seitlich nach außen abstehenden Flanschen aufweisen. Dadurch wird einerseits das passende Aufschieben des Zargenrahmens auf die Anschlußelemente des Traggestells erleichtert und andererseits ermöglicht dieses Querschnittsprofil des Zargenrahmens auch die "Einmauerung" in gemauerte Wände oder den Einbau in Leichtbauwände. Im letzteren Fall kommen die nach außen abstehenden Flansche an den vertikalen Teilen des Zargenrahmens in Anlage mit den vertikalen Profilschienen der tragenden Gerippekonstruktion der Leichtbauwand. Bei der sogenannten "Einmauerung" des Installationsblocks dient der flache, nach außen offene Hohlraum an den vertikalen Teilen des Zargenrahmens als Aufnahmeraum für den Mörtel.

Noch eine vorteilhafte Weiterbildung der Erfindung ist dadurch gekennzeichnet, daß von den seitlich abstehenden Flanschen der Profilblechteile des Zargenrahmens im rechten Winkel nach innen Abschnitte abgebogen sind, an welchen Verkleidungsplatten oder Putzträgerelemente etc. befestigbar sind.

Die Erfindung wird anschließend anhand der Zeichnungen eines Ausführungsbeispiels erläutert. Es zeigen:

- Fig. 1: eine Vorderansicht eines Installationsblocks, teilweise im Schnitt und ohne Sanitärkörper;
- Fig. 2: eine Seitenansicht des Installationsblocks der Fig. 1 mit in strichpunktierten Linien teilweise angedeutetem Sanitärkörpern;
- Fig. 3: eine Draufsicht des Installationsblocks der Fig. 1;
- Fig. 4: eine Vorderansicht des Zargenrahmens des Installationsblocks nach den Figuren 1 bis 3;
- Fig. 5: eine Seitenansicht des Zargenrahmens der Fig. 4;
- Fig. 6: eine Draufsicht des Zargenrahmens der Fig. 4;
- Fig. 7: eine Vorderansicht des bei dem Installationsblock nach den Figuren 1 bis 3 verwendeten Traggestells;
- Fig. 8: eine Seitenansicht des Traggestells der Fig. 7;
- Fig. 9: eine Draufsicht des Traggestells nach Fig. 7;
- Fig. 10: eine Teil-Seitenansicht des Zargenrahmens im Bereich der Verbindungsstellen mit einem Anschlußelement des Traggestells;
- Fig. 11: eine Schnittansicht entlang der Linie XI-XI in Fig. 10 und
- Fig. 12 bis 14: mehrere Schnittansichten von einem vertikalen Profilblechteil des Zargenrahmens, die verschiedene Einbaubeispiele für den Installationsblock veranschaulichen.

Der in den Figuren 1 bis 3 gezeigte Installationsblock weist einen Zargenrahmen (10) auf, der ein Kopf-Profilblechteil (11) sowie zwei vertikale Profilblechteile (12) umfaßt. Die Profilblechteile (11 und 12) des Zargenrahmens (10) sind einstückig miteinander verbunden und sie weisen das gleiche in den Figuren 11 bis 14 gezeigte Querschnittsprofil auf. Im einzelnen werden die Profilblechteile (11 und 12) zunächst als langgestrecktes Teil im Abkantverfahren ausgebildet und dann an zwei vorbestimmten Biegestellen so ausgeklinkt, daß sie dort um 90° abgewinkelt werden können, um den Zargenrahmen (10) in der Form eines umgekehrten U zu erhalten.

Der Zargenrahmen (10) ist unten mit einem Traggestell (13) verbunden, was noch näher erläutert wird. Dieses Traggestell (13) umfaßt beim Ausführungsbeispiel einen unteren Querholm (14), an dem symmetrisch zwei nach oben ragende, parallel angeordnete Profilschienen (15) mit nach vorne offenen, U-förmigen Querschnitt angeschweißt sind. Das Traggestell (13) und damit der Installationsblock werden über zwei Gewindebolzen (16) höhenverstellbar auf einem Rohboden abgestützt. In den seitlich überstehenden Endteilen des Querholms (14) ist je eine vertikale Bohrung für den Durchtritt eines Gewindebolzens (16) vorgesehen. Mittels zweier, auf jedem Gewindebolzen (16) aufgeschraubter Muttern (17) können das Traggestell (13) und damit der gesamte Installationsblock in der Höhe eingestellt werden. An den unteren Enden der beiden Gewindebolzen (16) sind Fußplatten (18) angeschweißt.

An den zwei nach oben ragenden Profilschienen (15) des Traggestells (13) sind im Abstand voneinander zwei Profilblechteile (19a und 19b) befestigt, z. B. angeschweißt, die einen flachen U-förmigen Querschnitt aufweisen (Fig. 8). Das untere horizontale Profilblechteil (19a) schließt die an sich offene Unterseite des Zargenrahmens (10) im wesentlichen ab (Fig. 2). An den äußeren Enden der Profilblechteile (19a und 19b) sind Anschlußelemente (20) angeschweißt, welche vertikal und parallel zueinander in einem bestimmten gegenseitigen Abstand angeordnet sind, der dem gegenseitigen Abstand der vertikalen Profilblechteile (12) des Zargenrahmens (10) entspricht.

Wie aus den Figuren 2, 8 und 9 hervorgeht, sind die horizontalen Profilblechteile (19a und 19b) mit ihren vorderen Rändern an den beiden vertikalen Profilschienen (15) angeschweißt. Die zwei vertikalen Profilblechteile (12) des Zargenrahmens (10) und die Anschlußelemente (20) des Traggestells (13) weisen jeweils einen nach außen offenen, flachen, im wesentlichen U-förmigen Querschnitt mit seitlich nach außen abstehenden Flanschen (21) bzw. (22) auf. Die Anschlußelemente (20) sind in ihrer Anordnung und bezüglich ihres Querschnittsprofils den zwei vertikalen Profilblechteilen (12) des Zargenrahmens (10) so angepaßt, daß der Zargenrahmen (10) mit den Profilblechteilen (12) von oben auf die Anschlußelemente (20) aufgeschoben werden kann, wobei die Anschlußelemente (20) in passenden Eingriff mit den Profilblechteilen (12) kommen (Fig. 11). Anschließend werden die Profilblechteile (12) des Zargenrahmens (10) durch eine Reihe von Preßfügestellen bzw. von lokalen Kaltpreßverbindungen (23) fest mit den Anschlußelementen (20) des Traggestells (13) verbunden. Dadurch ist es möglich, vorher das aus einer Schweißkonstruktion bestehende Traggestell (13) vollständig zu verzinken und den Zargenrahmen (10) aus verzinktem Stahlblech herzustellen, denn durch die oben geschilderte Verbindungsmethode wird eine Beschädigung der Zinküberzüge ausgeschlossen. Beim Ausführungsbeispiel beträgt die Bauhöhe der Anschlußelemente (20) weniger als die Hälfte der Bauhöhe des Zargenrahmens (10). Gleichwohl bewirken auch hier die Anschlußelemente (20) eine ausreichende Verstärkung bzw. Aussteifung der Profilblechteile (12) des Zargenrahmens (10).

Beim Ausführungsbeispiel dient das Traggestell (13) zur Halterung eines Sanitärkörpers in Form eines WC-Beckens (24) (in Fig. 2 lediglich durch strich-punktierte Linien angedeutet). Dieses WC-Becken (24) wird von dem innerhalb des Zargenrahmens (10) angeordneten Spülkasten (25) über ein nicht gezeigtes Spülrohr mit Spülwasser versorgt. Das Abwasser läuft über einen Ablaufbogen (26) in nicht gezeigte Abwasserrohre ab. Der Ablaufbogen (26) ist mittels einer Rohrschelle (27) am Traggestell (13) befestigt, wobei die Rohrschelle (27) ihrerseits an dem unteren Profilblechteil (19a) fixiert ist.

Die Vorderseite des Installationsblocks ist durch ein am Zargenrahmen (10) befestigtes Streckmetallgitter (28) und eine auch als Putzträger verwendbare Stahlplatte (29) abgeschlossen. Letztere ist am Traggestell (13) befestigt.

Fig. 12 zeigt schematisch lediglich anhand des einen vertikalen Profilblechteils (12) des Zargenrahmens (10) die "Einmauerung" des Installationsblocks in einen Holraum einer gemauerten Wand (30) mittels Mörtel (31). Mit (32) ist eine Putzschicht bezeichnet, die an der Frontseite des Installationsblocks an dem Streckmetallgitter (28) haftet.

Die Fig. 13 zeigt in ähnlicher Weise schematisch den Einbau des Installationsblocks in eine Leichtbauwand, von der lediglich zwei Stützen (33) und zwei Leichtbauplatten (34) gezeigt sind. Bei diesem Ausführungsbeispiel werden die vertikalen Profilblechteile (12) des Zargenrahmens (10) mit ihren seitlich nach außen abstehenden Flanschen (22) an den Stützen (33) angeschraubt.

Die Fig. 14 veranschaulicht schematisch lediglich anhand des einen vertikalen Profilblechteils (12) des Zargenrahmens (10) eine sogenannte Vorwandmontage des Installationsblocks, der in diesem Fall vor einer gemauerten Wand (30) auf dem Rohboden montiert wird. Nach außen wird hier der Installationsblock durch eine Leichtbauplatte (34) abgedeckt, die an Abschnitte (35) der beiden vertikalen Profilblechteile (12) des Zargenrahmens (10) angeschraubt wird. Diese Abschnitte (35) sind im rechten Winkel von den Flanschen (22) nach innen abgebogen. Beim Ausführungsbeispiel nach Fig. 12 ist an diesen Abschnitten (35) das Streckmetallgitter (28) befestigt, welches als Putzträger dient. Die vorliegende Konstruktion des Zargenrahmens (10) ist demzufolge sowohl für die "Einmauerung", als auch für die Montage des Installationsblocks in eine Leichtbauwand oder auch zur sogenannten Vorwandmontage geeignet.

Bei dem zuletzt erwähnten Anwendungsfall kommen die oben an beiden Seiten des Zargenrahmens (10) befestigten Anschlußwinkel (36) zum Einsatz. Dies enthalten Bohrungen für den Durchtritt entsprechender Befestigungsschrauben, die in Dübeln im Mauerwerk eingedreht werden.

## Patentansprüche

1. Installationsblock mit einem Zargenrahmen (10) aus Profilblechteilen (11, 12), der mit einem auf einem Rohboden abstützbaren Traggestell (13) aus miteinander verschweißten Profilelementen verbunden ist, an dem wenigstens ein Sanitärkörper (24) sowie die Ver- und Entsorgungsleitungen befestigt sind, während innerhalb des Zargenrahmens (10) Armaturen und ggf. ein Spülkasten (25) angeordnet sind dadurch gekennzeichnet, daß
a) das Traggestell (13) zwei im Abstand der beiden vertikalen Profilblechteile (12) des Zargenrahmens (10) angeordnete, vertikale Anschlußelemente (20) aufweist,
b) die Anschlußelemente (20) so profiliert sind, daß sie in die vertikalen Profilblechteile (12) des Zargenrahmens (10) passend eingreifen und
c) die Anschlußelemente (20) an den vertikalen Profilblechteilen (12) des Zargenrahmens (10) durch zahlreiche Preßfügestellen (23) befestigt sind.

2. Installationsblock nach Anspruch 1, dadurch gekennzeichnet, daß das Traggestell (13) in bekannter Weise zwei horizontale, im Abstand voneinander angeordnete Profilelemente (19a, 19b) aufweist, an deren Enden die Anschlußelemente (20) angeschweißt sind, die von innen in die Profilblechteile (12) des Zargenrahmens (10) eingreifen.

3. Installationsblock nach Anspruch 2, dadurch gekennzeichnet, daß die Bauhöhe der Anschlußelemente (20) höchstens der Hälfte der Bauhöhe des Zargenrahmens (10) entspricht.

4. Installationsblock nach Anspruch 2, dadurch gekennzeichnet, daß wenigstens das untere der zwei horizontalen Profilelemente des Traggestells (13) ein Blechteil (19a) mit einem flachen, im wesentlichen U-förmigen Querschnitt ist, welches die offene Unterseite des Zargenrahmens (10) im wesentlichen abschließt.

5. Installationsblock nach einem der Ansprüche 1 bis 4, dadurch gekennzeichnet, daß wenigstens die beiden vertikalen Profilblechteile (12) des Zargenrahmens (10) und die Anschlußelemente (20) des Traggestells (13) jeweils einen nach außen offenen, flachen, im wesentlichen U-förmigen Querschnitt mit seitlich nach außen abstehenden Flanschen (22, 21) aufweisen.

6. Installationsblock nach Anspruch 5, dadurch gekennzeichnet, daß von den seitlich abstehenden Flanschen (22) der Profilblechteile (12) des Zargenrahmens (10) im rechten Winkel nach innen Abschnitte (35) abgebogen sind, an welchen Verkleidungsplatten (34) oder Putzträgerelemente (28) etc. befestigbar sind.

## Claims

1. An installation unit with a grooved frame (10) made of sheet metal sections (11, 12), and which is connected to a support framework (13) made of sectional elements welded together and supportable on an external floor, at least one sanitary appliance (24), with feed and return pipes, being attached to said support framework (13), while fittings and if necessary a flush cistern (25) are disposed within the grooved frame (10), characterised in that
a) the support framework (13) has two vertical connecting members (20) disposed at a spacing from the two vertical sheet metal sections (12) of the grooved frame (10),
b) the connecting members (20) are so shaped that they engage with a close fit into the vertical sheet metal sections (12) of the grooved frame (10), and
c) the connecting members (20) are secured to the vertical sheet metal sections (12) of the grooved frame (10) by numerous pressed joints (23).

2. An installation unit according to Claim 1, characterised in that the support framework (13) has in a known way two horizontal spaced-apart section members (19a, 19b), on whose ends the connecting members (20) are welded, engaging from inside in the sheet metal sections (12) of the grooved frame (10).

3. An installation unit according to Claim 2, characterised in that the constructive height of the connecting members (20) corresponds to at least half the constructive height of the grooved frame (10).

4. An installation unit according to Claim 2, characterised in that at least the lower of the two horizontal section members of the support framework (13) is a sheet metal part (19a) with a flat, substantially U-shaped cross-section, which substantially closes off the open underside of the grooved frame (10).

5. An installation block according to one of Claims 1 to 4, characterised in that at least the two vertical sheet metal sections (12) of the grooved frame (10) and the connecting members (20) of the support framework (13) have an outwardly-open, flat, substantially U-shaped cross-section with flanges (22, 21) projecting laterally outwards.

6. An installation unit according to Claim 5, characterised in that sections (35) of the laterally-projecting flanges (22) of the sheet metal sections (12) of the grooved frame (10) are bent inwards at right angles, facing panels (34) or plaster carrier members (26) being attachable to said sections (35).

## Revendications

1. Bloc-eau comprenant un châssis d'encadrement (10) formé de parties de tôle profilée (11, 12) et relié à un socle (13) se posant sur un sol brut, formé d'éléments profilés soudés les uns aux autres et auquel sont fixés au moins un appareil sanitaire (24) ainsi que les canalisations d'alimentation et d'évacuation, la robinetterie et éventuellement un réservoir de chasse (25) étant disposés à l'intérieur du châssis d'encadrement (10), caractérisé en ce que
a) le socle (13) comporte deux éléments verticaux de raccord (20) placés à la distance séparant les deux parties verticales de tôle profilée (12) du châssis (10),
b) les éléments de raccord (20) sont profilés de manière qu'ils s'ajustent dans les parties verticales de tôle profilée (12) du châssis (10) et
c) les éléments de raccord (20) sont fixés aux parties verticales de tôle profilée (12) du châssis (10) par de nombreux joints (23) d'assemblage par pression.

2. Bloc-eau selon la revendication 1, caractérisé en ce que le socle (13) comprend de manière connue deux éléments profilés horizontaux (19a, 19b) placés à distance l'un de l'autre et aux extrémités desquels sont soudés les éléments de raccord (20) qui se calent par l'intérieur dans les parties de tôle profilée (12) du châssis (10).

3. Bloc-eau selon la revendication 2, caractérisé en ce que l'encombrement en hauteur des éléments de raccord (20) correspond au maximum à la moitié de l'encombrement en hauteur du châssis (10).

4. Bloc-eau selon la revendication 2, caractérisé en ce qu'au moins celui des deux éléments profilés horizontaux du socle (13) qui est au bas est une pièce de tôle (19a) ayant une section sensiblement en étrier peu profond qui ferme pratiquement le côté inférieur ouvert du châssis (10).

5. Bloc-eau selon l'une des revendications 1 à 4, caractérisé en ce qu'au moins chacune des deux parties verticales de tôle profilée (12) du châssis (10) et les éléments de raccord (20) du socle (13) ont une section sensiblement en étrier peu profond, ouvert vers l'extérieur et comportant des ailes (22, 21) qui sont saillantes latéralement vers l'extérieur.

6. Bloc-eau selon la revendication 5, caractérisé en ce que des sections (35) des ailes saillantes latéralement (22) des parties de tôle profilée (12) du châssis (10) sont repliées à angle droit vers l'intérieur et des plaques de revêtement (34) ou des éléments de support de crépi (28), etc., peuvent se fixer sur elles.
